# EUROPÄISCHE PATENTSCHRIFT

(11) **EP 0 730 667 B1**
(45) Veröffentlichungstag und Bekanntmachung des Hinweises auf die Patenterteilung: **28.10.1998**
(21) Anmeldenummer: 94928757.7
(22) Anmeldetag: 28.09.1994
(51) Int. Cl.: C21C 7/072, B22D 1/00, C21C 7/10

(54) **VERFAHREN UND VORRICHTUNG ZUM EINLEITEN VON GASEN IN METALLSCHMELZEN**
PROCESS AND DEVICE FOR INTRODUCING GASES INTO METAL MELTS
PROCEDE ET DISPOSITIF POUR INTRODUIRE DES GAZ DANS DES BAINS DE FUSION

(30) Priorität: 15.10.1993 DE 4335643
(43) Veröffentlichungstag der Anmeldung: 11.09.1996
(73) Patentinhaber: MANNESMANN Aktiengesellschaft, 40213 Düsseldorf (DE)
(72) Erfinder: SIZOV, Anatoly, St. Petersburg, 198217 (RU); SCHÖLER, Horst-Dieter, D-47058 Duisburg (DE); MEYER, Ulrich, D-47228 Duisburg (DE)
(74) Vertreter: Meissner, Peter E., Dipl.-Ing.
(86) Internationale Anmeldenummer: DE9401180
(87) Internationale Veröffentlichungsnummer: WO9510634

(56) Entgegenhaltungen:
- DE-C- 753 613
- GB-A- 1 227 876
- PATENT ABSTRACTS OF JAPAN vol. 15, no. 76 (C-0809) 21. Februar 1991 & JP,A,02 301 525 (KAWASAKI STEEL STEEL CORP.) 13. Dezember 1990
- DATABASE WPI Week 9404, Derwent Publications Ltd., London, GB; AN 94-033175 & SU,A,1 786 097 ((LEME=)LENGD MECH INST) 7. Januar 1993
- PATENT ABSTRACTS OF JAPAN vol. 14, no. 443 (C-0762) 21. September 1990 & JP,A,02 173 205 (NIPPON STEEL CORP) 4. Juli 1990
- PATENT ABSTRACTS OF JAPAN vol. 14, no. 443 (C-0762) 21. September 1990 & JP,A,02 173 204 (NIPPON STEEL CORP.) 4. Juli 1990

## Beschreibung

Die Erfindung betrifft ein Verfahren zum Einleiten von Gasen in eine in metallurgischen Gefäßen sich befindende Metallschmelze über in der Feuerfestauskleidung des Gefäßes angeordnete Kanäle und eine Vorrichtung dazu.

Ein Verfahren sowie eine Vorrichtung mit den Merkmalen in den Oberbegriffen der Ansprüche 1 und 5 ist aus dem "Patent Abstracts of Japan" (Vol. 15, No. 76, C-809, 21. Febr. 1991) mit der JP-A-02 301 525 bekannt.

Allgemein sind verschiedene Gasspülsysteme in Stahlwerken zum Einleiten von Gasen in metallurgische Schmelzen bekannt, die im wesentlichen zum Homogenisieren und Reinigen der Schmelzen dienen. Im allgemeinen wird das Gas Argon oder Stickstoff eingesetzt. Ein weiteres Einsatzfeld ist das Bodenblasverfahren mit Sauerstoff in Metallbehandlungsgefäßen, wie Ofenpfannen, Entschwefelungspfannen u.ä. Hierbei erfolgt das Einblasen von Gasen in das Metallbad durch den Gefäßboden und die Auskleidung der Gefäßwände.

Das Gas wird üblicherweise durch Gasspülsteine geführt, bei denen man zwischen permeablen und dichten Spülsteinen unterscheidet. Bei den permeablen Spülsteinen strömt das Gas direkt durch das Steingefüge, welches ein Kapillarsystem aufweist in der Größenordnung von 10 bis 20 Nperm. Bei dieser Kapillargröße kann ausreichend Gas der Schmelze zugeführt werden, während die Flüssigschmelze selbst nicht in die Kapillaren eindringt. Die dichtenSpülsteine sind entweder mit gerichteten Spülkanälen oder mit Spülröhrchen bzw. Schlitzen versehen.

So ist aus der Schrift DE 41 01 833 C2 eine Vorrichtung zum Einleiten von Gas in beliebige metallurgische Gefäße, insbesondere von Liftgas in den Rüssel eine Vakuumanlage bekannt, bei der die Liftgasdüsen aus einem oder mehreren Schlitzen bestehen, die eine Breite von 0,2 bis 0,8 mm haben. Die Liftgasdüsen sind dabei rückseitig direkt an eine Gasleitung angeschlossen.

Aus der Schrift EP 0 146 079 A2 ist eine gasdurchlässiger Baukörper aus feuerfestem Material zum Einblasen von Gasen in Metallbehandlungsgefäße durch deren Ruskleidung hindurch bekannt, bei dem ein Gasverteilungsraum gegen das feuerfeste Material durch eine Blechplatte abgeschlossen ist, in der Kanäle dicht befestigt sind. Diese Kanäle sind als Düsenrohre ausgebildet, die durch Zusammendrücken enge Spalten bilden mit einer Innenbreite von etwa 0,3 bis 1 mm.

Bei den bekannten Vorrichtungen wird das 6as durch ein Kapillarsystem des permeablen Gasspülsteines oder durch Spülkanäle bzw. -schlitze des dichten Gasspülsteins geführt. In den bekannten Gaseinleitvorrichtungen ist die durchzusetzende Gasmenge begrenzt. Außerdem wird das Gas kontinuierlich als eine spontane und damit nicht steuerbare Strömung aufgegeben. Die Bedingungen des Spülvorgangs sind dabei so gewählt, daß sie auf die Hydromatik der Metallschmelze nur gering Einwirkung nehmen. Die Gasauströmungsart entspricht in den meisten Fällen dem Blasverfahren. Der ausströmende 6asstrahl entfaltet seine kinetische Wirkung auf die Schmelze nur in der Nähe des Gasspülsteins.

Das Kapillar- bzw. das Kanalsystem der Gasspülsteine weist einen großen Strömungswiderstand auf. Beim Gasauströmen aus den bekannten Gasspülsteinen können, insbesondere bei hohem Gasdurchsatz, infolge des Vermischens kleiner Bläschen großvolumige Blasen gebildet werden.

Außerdem weisen die vorhandenen Ausführungen von permeablen Gasspülsteinen eine geringe Intensität beim Vermischen der Metallschmelze und einen geringen Nutzfaktor der Strömungsenergie auf.

Beim Einsatz von Schlitzkanälen treten während des Durchströmens der Gase durch die Kanäle Längswirbelgeflechte auf mit der Folge, daß der Gasstrahl behindert wird und keine ausreichende Intensität beim Vermischen der Metallschmelze aufweist. Dies hat selbst beim Einsatz mehrerer Kanäle nebeneinander zur Folge, daß sich die Strahlen in einer Reihe von dünnen instabilen Strahlen trennen, was wiederum die Durchmischung der Schmelze mindert.
Die Erfindung hat sich das Ziel.gesetzt, die vorgenannten Nachteile zu meiden und ein Verfahren anzugeben und eine dazu entsprechende Vorrichtung zu schaffen, bei der mit geringen Energieverlusten ein tieferes Eindringen des Gasstrahls in die und bessere Vermischung mit der Flüssigschmelze ermöglicht wird, sowie die Homogenisierung- und Reinigungszeit der Schmelze verkürzt wird.
Die Erfindung erreicht dieses Ziel durch die kennzeichnenden Merkmale des Verfahrensanspruchs 1 und des Vorrichtungsanspruchs 5.

Beim vorgeschlagenen Verfahren wird das Gas vor Eintritt in die Metallschmelze in einen Gasverteiler geführt, in dem Schallgeneratoren zur Anregung der Gasschwinqungen vorgesehen sind. Je nach den Kenndaten des Spülgases in der Gasleitung und der Rusführung der Schallgeneratoren können das Verhalten der Gasschwingungen und deren Frequenz in Bereichen geändert werden. Beim Anregen des Gases durch die Schallgeneratoren entstehen Stoßwellen, die sich durch den Gasverteiler fortpflanzen und in die Kanäle gelangen.
Die Schwingungen des Gasstrahls, die Wechselwirkung der Strömungen und die Bildung der Stoßwellen innerhalb des Schallgenerators werden in Abhängigkeit der Kenndaten des Spülvorgangs sowie von der Umgebung, in die das Gas mündet, in einer vorgebbaren Frequenz und Amplitude gesteuert.
Das angeregte Gas wird durch in einem Bündel vereinigte Kanäle der Schmelze zugeführt. Die aus dem Kanalbündel ausströmenden dünnen Strahlen ziehen sich hinter der Düsenmündung einander an und stabilisieren somit den ausströmenden Gesamtgasstrahl. Dieses stabile Gassystem ruft in der Metallschmelze ein Wirbel system von hoher Intensität hervor und beeinfluß positiv den Vermischungsvorgang der Metallschmelze in dem metallurgischen Gefäß in hohem Maße. Das Wirbelsystem beeinflußt dabei die Metallschmelze nicht nur kinetisch, sondern auch schwingungsmäßig. Die Wechselwirkung zwischen der Gasströmung und der Metallschmelze weist einen Strahlencharakter auf. Es entsteht im metallurgischen Gefäß ein Wirbelsystem mit Längs- und Querwellen.
Die Kanäle des Gasspülsteins besitzen eine dreiecke Querschnittsfläche, durch die der Gasstrahl durch Zerstörung des Längswirbelsystems resonanzfrei, da eine Resonanz der Gasstrahlschwingung durch Reflektion an der Kanalwandung nicht auftritt, und somit ohne Behinderungen zur Schmelze gelangt.
Die von der Mündung der Dreieckskanäle ausströmenden Strahlen mit Ultraschallschwingungen weisen eine hohe Saugfähigkeit auf. Die Schmelze wird zwischen die Strahlen eingesaugt, im System der kohärenten Querwirbel im Ultraschallfeld zerkleinert bzw. gebrochen. Es bildet sich u.a. durch Minderung des Partialdruckes der aufgelösten Gase aus der Schmelze eine Zweiphasenströmung. Der Strahlkern verbreitet sich in dieser Zweiphasenströmung, was eine hohe Reichweite des Strahls ermöglicht. Ein negativer Einfluß von sonst üblichen kleinen und großen Blasen und die hierbei auftretende Blasenschwingung wird beseitigt. In einer vorteilhaften Ausgestaltung ist unter Beibehaltung aller Vorteile des aufgezeigten Verfahrens eine Form der Vorrichtung aufgezeigt, die ein Ausströmen der Metallschmelze aus dem metallurgischen Gefäß über den Gasverteiler verhindert. Hierzu sind metallische Bauteile vorgesehen, die bei einem Nachlassen des Druckes des Spülgases die eindringende Metallschmelze so stark abkühlen, daß sie einfriert.

Ein Beispiel der Erfindung ist in der beigefügten Zeichnung dargestellt. Dabei zeigen die:
Figur 1 einen Schnitt durch ein metallurgisches Gefäß
Figur 2 einen Schnitt durch einen Gasverteiler und einen Gasspülstein.
Figur 3 Draufsicht auf die Kanäle

Die Figur 1 zeigt ein metallurgisches Gefäß 10 mit dem metallischen Mantel 11 und der Feuerfestauskleidung 12. Im Boden 13 des Gefäßes 10 ist als Gasspülstein ein feuerfester Baukörper 40 vorgesehen. Unterhalb des Bodens 13 ist ein 6asverteiler 20 angeordnet, der über eine Gaszuführleitung 31 an eine nicht weiter dargestellte Gasversorgungsstation 30 angeschlossen ist.
Im Gefäß 10 befindet sich die Schmelze S. Mit den Pfeilen ist die Strömungsrichtung der Schmelze um die Zentralachse I aufgezeigt.

Die Figur 2 zeigt im Detail den Feuerfestkörper 40 sowie den Gasverteiler 20, der über die Zuführleitung 31 an die Gasversorgungsstation 30 angeschlossen ist.

Der Gasverteiler 20 weist einen Vorraum 21 und einen Hauptraum 22 auf. Im Bereich der Mündung 26 des Vorraums 21 ist eine Ringnut 23 vorgesehen, die koaxial zur Hauptachse I geführt ist. Senkrecht zur Ringnut 23 ist eine Scheibennut 24 vorgesehen. Beide Nuten sind als Schallgeneratoren ausgebildet und versetzen das Gas in Schwingungen im Ultraschallbereich.

Zwischen dem Vor raum 21 und dem Hauptraum 22 befindet sich an der Innenwand des Gasverteilers 20 ein Tragring 25.Dieser Tragring ist so ausgebildet, daß sowohl der als Ringnut ausgeführte Schallgenerator wie auch der als Scheibennut ausgeführte Schallgenerator umfassend Einfluß auf das Gas nehmen können.
Im linken Teil der Skizze ist im Hauptraum 22 eine Platte 52 vorgesehen, die sich über Stützelemente 53 abstützt. Diese Platte 52 weist eine kreisförmige Form auf und ist aus Metall, welches beim möglicherweise entgegen der Strömungsrichtung des Gases eintretende Schmelze einfriert und einen Austritt aus dem Gefäß bzw. dem Gasverteiler verhindert. Das Gehäuse des Gasverteilers 20 ist an dem Mantel 11 des metallurgischen Gefäßes 10 befestigt.
In der Feuerfestauskleidung 12 ist der Baukörper 40, in einer Rusführungsform wie in der linken Seite der Skizze dargestellt, in einem Gehäuse 14, angeordnet. In dem aus keramischem Material bestehenden Trägerkörper 44 sind Kanäle 41, 42, 43 eingebracht.
Auf der linken Seite der Skizze ist ein Teil des Kanals 41 in Form eines Metallrohres 51 ausgebildet und die Rohrlänge L1 ist etwa halb so groß wie die Länge L2 des Trägerkörpers 44.
Zwischen dem Ausgang 27 der Hauptkammer 22 und dem Trägerkörper 44 ist eine Dichtung 47 eingebracht.

Die Figur 3 zeigt eine Draufsicht der Kanäle 41 bis 43. Diese Kanäle besitzen eine Querschnittsfläche in Form eines gleichschenkligen Dreiecks.
Im oberen Teil der Figur 3 sind die einzelnen Kanäle 41, 42, 43 parallel zueinander angeordnet. Dabei bedeutet der Buchstabe a die Kanalbreite, der Buchstabe b der Abstand zweier Kanalachsen, wenn die Kanäle parallel zueinander angeordnet sind und der Buchstabe l die Länge eines dreiecken Kanals.
Im unteren Teil der Figur 3 sind die einzelnen Kanäle zueinander geneigt, und zwar in einem Neigungwinkel α bzw. β.

### Positionsliste

- 10: metallurgisches Gefäß
- 11: Mantel
- 12: Feuerfestauskleidung
- 13: Boden
- 14: Gehäuse für Spülstein
- 20: Gasverteiler
- 21: Vorraum
- 22: Hauptraum
- 23: Ringnut
- 24: Scheibennut
- 25: Tragring
- 26: Mündung Vorraum
- 27: Ausgang Hauptraum
- 30: Gasversorgungsstation
- 31: Gaszufuhrleitung
- 40: feuerfester Baukörper
- 41, 42, 43: Kanal
- 44: Trägerkörper
- 45: Metallrohr
- 46: metallische Platte
- 47: Dichtung
- 50: Kühlelement
- 51: Rohr
- 52: Platte
- 53: Stützelement
- S: Schmelze
- I: Zentralachse
- α,β: Neigungswinkel

## Patentansprüche

1. Verfahren zum Einleiten von Gasen in eine in metallurgischen Gefäßen sich befindende Metallschmelze über in der Feuerfestauskleidung des Gefäßes angeordnete Kanäle, wobei das Gas nach Eintritt in einen Gasverteilungsvorraum einen ersten Schallgenerator umströmt und über Kanäle der im Gefäß sich befindenden Schmelze zugeführt wird,
gekennzeichnet durch folgende Schritte:
a) der schwingende Gasstrahl wird mindestens einem zweiten Schallgenerator zugeführt und zum periodisch stoßweisen Schwingen angeregt und
b) anschließend wird der mehrfach zum Schwingen angeregte Gasstrahl in einen Gasverteilungshauptraum geleitet.

2. Verfahren nach Anspruch 1,
dadurch gekennzeichnet,
daß der zum Schwingen angeregte Gasstrahl über eine Gruppe von mindestens drei Kanälen in Form eines Strahlenbündels der Schmelze zugeführt wird.

3. Verfahren nach Anspruch 2,
dadurch gekennzeichnet,
daß der Gasstrahl resonanzfrei die Kanäle durchströmt.

4. Verfahren nach Anspruch 1,
dadurch gekennzeichnet,
daß die Stoßfrequenz des Gases bei einem Druck von 2 bis 10 bar auf 20 bis 500 Hz eingestellt wird.

5. Einrichtung zum Einleiten von Gasen in eine in einem metallurgischen Gefäß sich befindende Metallschmelze mit einer an eine Gasversorgungsstation angeschlossene Gaszuführleitung, die in einen Gasverteiler mündet, an den ein schlitzförmige Kanäle aufweisender, im feuerfesten Material des Gefäßes angeordneter Baukörper angeschlossen ist sowie mit einem Schallgenerator, zur Durchführung des Verfahrens nach Anspruch 1,
dadurch gekennzeichnet,
daß der Gasverteiler (20) gaseintrittsseitig einen Vorraum (21) aufweist,
daß im Bereich der Mündung (26) des Vorraumes (21) eine koaxial zur Zentralachse (I) angeordnete, als erster Schallgenerator ausgebildete Ringnut (23) angeordnet ist,
daß sich radial nach außen erstreckend an die Mündung der Ringnut (23) anschließend eine als zweiter Schallgenerator ausgebildete Scheibennut (24) vorgesehen ist,
daß in Gasströmungsrichtung hinter der Scheibennut (24) ein Tragring (25) in den Gasverteilerinnenraum hineinragt und den Vorraum (21) von einem Hauptraum (22) trennt, und daß am Ausgang (27) des Hauptraumes (22) mindestens drei achsparallel zueinander angeordnete schlitzförmige an der Innenseite des Gefäßbodens (13) mündende Kanäle (41, 42, 43) vorgesehen sind.

6. Eirnichtung nach Anspruch 5,
dadurch gekennzeichnet,
daß die schlitzförmigen Kanäle (41, 42, 43) eine als gleichschenkliges Dreieck ausgebildete Querschnittsfläche aufweisen.

7. Einrichtung nach Anspruch 6,
dadurch gekennzeichnet,
daß der Abstand zwischen den Kanalachsen b zu der Kanalbreite a bei paralleler Anordnung der Kanäle sich verhält wie$\text{b/a = 1,06 zu 2,08}$ bei einer Länge der Kanaldüse e, die sich in ihrem Verhältnis zur Breite a verhält wie$\text{l/a = 13,1 zu 14,6}$

8. Einrichtung nach Anspruch 7,
dadurch gekennzeichnet,
daß die Dreieckskanäle untereinander in einem Winkel geneigt sind, wobei die Neigungswinkel α und β im Bereich von 0 bis 90 Grad einstellbar sind.

9. Einrichtung nach Anspruch 5,
dadurch gekennzeichnet,
daß der dem Hauptraum (22) zugewandte Teil der schlitzförmigen Kanäle (41, 42, 43) aus einem Metallrohr (51) aufgebaut ist.

10. Einrichtung nach Anspruch 9,
dadurch gekennzeichnet,
daß im Hauptraum (22) in einer Ebene senkrecht zur Zentralachse (I) eine Metallplatte (52) vorgesehen ist.

11. Einrichtung nach Anspruch 10,
dadurch gekennzeichnet,
daß die Metallplatte (52) kreisförmig ausgebildet ist und sich über Elemente (53) an der Wandung des Vorraumes (21) abstützt.

## Claims

1. A method for introducing gases into a molten metal located in metallurgical vessels via ducts arranged in the refractory lining of the vessel, the gas, after entry into a preliminary gas distribution space, flowing around a first sound generator and being fed via ducts to the melt located in the vessel,
characterised by the following steps:
a) the oscillating gas jet is fed to at least a second sound generator and is excited to periodic pulsating oscillation, and
b) then the gas jet excited repeatedly to oscillation is passed into a main gas distribution space.

2. A method according to Claim 1, characterised in that the gas jet excited to oscillation is fed to the melt via a group of at least three ducts in the form of a bundle of jets.

3. A method according to Claim 2, characterised in that the gas jet flows through the ducts free of resonance.

4. A method according to Claim 1, characterised in that the pulse frequency of the gas at a pressure of 2 to 10 bar is set to 20 to 500 Hz.

5. An apparatus for introducing gases into a molten metal located in a metallurgical vessel, having a gas feed line connected to a gas supply station, which line opens into a gas distributor to which an element arranged in the refractory material of the vessel and having slot-shaped ducts is connected, and having a sound generator, for performing the method according to Claim 1,
characterised in that
the gas distributor (20) has a preliminary space (21) on the gas entry side,
that an annular groove (23) arranged coaxially to the central axis (I) and designed as the first sound generator is located in the region of the mouth (26) of the preliminary space (21),
that a disc groove (24) designed as a second sound generator is provided adjoining the mouth of the annular groove (23) and extending radially outwards,
that a supporting ring (25) projects into the interior of the gas distributor in the direction of the gas flow after the disc groove (24) and separates the preliminary space (21) from a main space (22), and that at least three slot-shaped ducts (41, 42, 43) arranged paraxially to one another and opening on to the inside of the vessel base (13) are provided at the outlet (27) of the main space (22).

6. An apparatus according to Claim 5, characterised in that the slot-shaped ducts (41, 42, 43) have a cross-sectional surface formed as an isosceles triangle.

7. An apparatus according to Claim 6, characterised in that the ratio of the distance between the duct axes b to the duct width a for a parallel arrangement of the ducts is$\text{b/a = 1.06 to 2.08}$ for a length of the duct nozzle e which is in a ratio to the width a of$\text{l/a = 13.1 to 14.6.}$

8. An apparatus according to Claim 7, characterised in that the triangular ducts are inclined at an angle, relative to each other, the angles of inclination α and β being adjustable within the range from 0 to 90 degrees.

9. An apparatus according to Claim 5, characterised in that the part of the slot-shaped ducts (41, 42, 43) facing the main space (22) is constructed from a metal pipe (51).

10. An apparatus according to Claim 9, characterised in that a metal plate (52) is provided in the main space (22) in a plane at right-angles to the central axis (I).

11. An apparatus according to Claim 10, characterised in that the metal plate (52) is circular and is supported by means of elements (53) on the wall of the preliminary space (21).

## Revendications

1. Procédé pour introduire des gaz dans une matière fondue métallique se trouvant dans des récipients métallurgiques par l'intermédiaire de canaux agencés dans le revêtement réfractaire du récipient, le gaz, après entrée dans une préchambre de distribution du gaz, circulant autour d'un premier générateur acoustique et étant amené, par l'intermédiaire de canaux, à la matière fondue se trouvant dans le récipient,
caractérisé par les étapes suivantes :
a) le jet de gaz oscillant est amené à au moins un second générateur acoustique et est excité pour osciller périodiquement de façon pulsée, et
b) ensuite, le jet de gaz excité plusieurs fois pour osciller est conduit dans une chambre principale de distribution du gaz.

2. Procédé selon la revendication 1,
caractérisé en ce que le jet de gaz excité pour osciller est amené, par l'intermédiaire d'un groupe d'au moins trois canaux, sous forme d'un faisceau de jets à la matière fondue.

3. Procédé selon la revendication 2,
caractérisé en ce que le jet de gaz traverse sans résonance les canaux.

4. Procédé selon la revendication 1,
caractérisé en ce que la fréquence de pulsation du gaz, pour une pression de 2 à 10 bars, est réglée à 20 à 500 Hz.

5. Dispositif pour introduire des gaz dans une matière fondue métallurgique se trouvant dans un récipient métallurgique, comportant un conduit d'amenée de gaz raccordé à un poste d'alimentation en gaz, qui débouche dans un distributeur de gaz, auquel est raccordé un corps agencé dans la matière réfractaire du récipient et présentant des canaux en forme de fentes, ainsi qu'un générateur acoustique, pour la mise en oeuvre du procédé selon la revendication 1,
caractérisé en ce que le distributeur de gaz (20) présente, du côté de l'entrée de gaz, une préchambre (21), en ce que, dans la zone de l'embouchure (26) de la préchambre (21), il est agencé une gorge annulaire (23) réalisée comme premier générateur acoustique et agencée coaxialement à l'axe central (I), en ce que, s'étendant radialement vers l'extérieur et raccordée à l'embouchure de la gorge annulaire 23, il est prévu une gorge circulaire (24) réalisée comme second générateur acoustique, en ce que, dans la direction d'écoulement du gaz derrière la gorge circulaire (24), une bague de support (25) pénètre dans l'espace interne du distributeur de gaz et sépare la préchambre (21) d'une chambre principale (22), et en ce que, à la sortie (27) de la chambre principale (22), sont prévus au moins trois canaux (41,42,43) débouchant sur la face interne du fond (13) du récipient, en forme de fentes et agencés parallèlement l'un par rapport à l'autre.

6. Dispositif selon la revendication 5,
caractérisé en ce que les canaux en forme de fentes (41,42,43) présentent une surface de section transversale réalisée comme un triangle isocèle.

7. Dispositif selon la revendication 6,
caractérisé en ce que la distance entre les axes des canaux b par rapport à la largeur des canaux a, pour un agencement parallèle des canaux, est telle que :$\text{b/a = 1,06 à 2,08}$ pour une longueur de la buse de canal l qui, par rapport à la largeur a, présente un rapport :$\text{l/a = 13,1 à 14,6.}$

8. Dispositif selon la revendication 7,
caractérisé en ce que les canaux triangulaires sont inclinés l'un par rapport à l'autre sous un angle, les angles d'inclinaison α et β pouvant être réglés dans la plage de 0 à 90°.

9. Dispositif selon la revendication 5,
caractérisé en ce que la partie, en regard de la chambre principale (22), des canaux en forme de fentes (41,42,43) est réalisée à partir d'un tube métallique (51).

10. Dispositif selon la revendication 9,
caractérisé en ce que, dans la chambre principale (22), il est prévu une plaque métallique (52) dans un plan perpendiculaire à l'axe central (I).

11. Dispositif selon la revendication 10,
caractérisé en ce que la plaque métallique (52) est réalisée de façon circulaire et s'appuie, par l'intermédiaire d'éléments (53), sur la paroi de la préchambre (21).
